# FASCICULE DE BREVET EUROPEEN

(11) **EP 0 546 876 B1**
(45) Date de publication et mention de la délivrance du brevet: **22.01.1997**
(21) Numéro de dépôt: 92403000.0
(22) Date de dépôt: 05.11.1992
(51) Int. Cl.: E06B 9/84

(54) **Dispositif limiteur de vitesse pour volets roulants**
Geschwindigkeitbeschränkungsvorrichtung für Rolltore
Roller shutter speed limiting device

(30) Priorité: 11.12.1991 FR 9115379
(43) Date de publication de la demande: 16.06.1993
(73) Titulaire: ZURFLUH-FELLER S.A., F-25150 Pont de Roide (FR)
(72) Inventeur: Allemand, Jean-Marie, F-25190 Villars Osus Dampjoux (FR)
(74) Mandataire: Armengaud Ainé, Alain

(56) Documents cités:
- EP-A- 0 275 509
- DE-A- 2 433 544
- DE-A- 2 750 830
- FR-A- 2 278 905

## Description

La présente invention est relative à un dispositif limiteur de vitesse particulièrement destiné aux portes roulantes, volets mécaniques et autres fermetures de portes enroulables.

Pour protéger le matériel et les hommes, respectivement contre les détériorations et les blessures, les volets roulants souvent de poids important, ne doivent pas pouvoir être fermés ou levés à une vitesse inadmissiblement élevée, ou dans le cas d'une défaillance de l'appareil de commande, descendent à une vitesse incontrôlablement grande.

Dans un dispositif d'arrêt connu, (cf. brevet européen N° 0 275 509), un crochet agit par l'intermédiaire d'un système de levier sur un cliquet d'arrêt, de façon que lors d'un dépassement de vitesse de rotation de l'arbre, le cliquet d'arrêt entre en prise avec la denture présente sur l'arbre. Il existe aussi (cf. certificat d'utilité N° 75 25023) des dispositifs d'arrêt utilisant la force centrifuge pour contraindre le passage d'un organe de blocage d'une gorge de repos présente sur l'arbre mobile à une rainure réalisée dans la cage fixe.

Ces limiteurs de vitesse possèdent néanmoins des inconvénients, l'élasticité des matériaux de construction des volets peut, lors du contrecoup dû au blocage, générer une rotation opposée de l'arbre qui dégage le cliquet de la prise de la denture si bien que le store continuera à descendre, ou dans un autre cas, le blocage de l'arbre en rotation n'est effectif que dans un sens à la montée ou à la descente.

Toutes ces difficultés sont évitées par l'agencement du dispositif selon l'invention, qui est caractérisé en ce qu'une couronne solidaire des supports du volet roulant et fixe par rapport à son arbre, possède une pluralité d'évidements répartis sur la périphérie intérieure de ladite couronne, destinés à recevoir les éléments de blocage, un arbre solidaire du tube d'enroulement éventuellement relié avec celui-ci par l'intermédiaire d'un système multiplicateur de vitesse, concentrique à la couronne, présente sur son contour des surfaces concaves diamétralement opposées, une platine coaxiale et extérieure à l'arbre de rotation, libre en rotation par rapport à ce dernier, dispose d'une pluralité de rainures radiales éventuellement de forme cylindrique et de dimensions suffisantes pour que les galets de blocage soient en contact à la fois avec le bord desdites rainures et le fond desdites surfaces concaves. Les galets sont maintenus en position par des ressorts qui traversent radialement de part en part l'arbre et la platine.

Le limiteur de vitesse est sensible à une accélération trop forte lors de la montée ou de la descente du volet roulant, l'inertie et le différentiel de vitesse de la platine avec l'arbre coopèrent au glissement des galets vers l'extérieur des rampes des surfaces concaves et au coincement de ces derniers dans les évidements pratiqués dans la couronne fixe.

Le limiteur de vitesse est également sensible à une vitesse de rotation trop élevée lors de la montée ou descente du volet roulant ; sous l'effet de la force centrifuge, les galets s'écartent des surfaces concaves et viennent se coincer dans les évidements de la couronne fixe.

Comme on le comprend, le principe de fonctionnement du dispositif selon l'invention est basé sur l'utilisation du moment d'inertie créé par la platine 3 d'une part, et d'autre part par l'utilisation de la force centriguge pour écarter les galets 4 dans le cas de vitesse de rotation trop élevée.

D'autres caractéristiques et avantages de la présente invention ressortiront de la description faite ci-après, en référence aux dessins annexés qui en illustrent un exemple de réalisation dépourvu de tout caractère limitatif. Sur les figures :
- la figure 1 est une vue en élévation plane du dispositif limiteur de vitesse de volets roulants en configuration usage normal ;
- la figure 2 est une vue en élévation plane du dispositif similaire mais en position bloquée ;
- la figure 3 est une vue en élévation latérale, en coupe, du dispositif limiteur de vitesse.

Selon un mode préféré de réalisation de ce dispositif limiteur de vitesse pour volets roulants, pour portes mécaniques, fenêtres articulées relevables, il comprend un arbre 2 de forme cylindrique, solidaire éventuellement par un système multiplicateur de vitesse au tube d'enroulement du volet roulant, ledit arbre 2 présente sur son contour une pluralité de surfaces concaves diamétralement opposées, munies de rampes 7, 8 ; une platine 3 concentrique et extérieure audit arbre 2 est libre en rotation autour de ce dernier, ladite platine dispose de rainures axiales 9 sur sa périphérie, qui sont en regard desdites surfaces concaves 7 et 8, à l'intérieur de ces dites rainures est maintenue, par l'intermédiaire de ressorts 5 qui traversent à la fois radialement ledit arbre 2 et ladite platine 3, une série de galets de blocage 4 qui reposent sur le fond des surfaces concaves et sont cernés par les bords 9 desdites rainures. Tout cet ensemble prend place à l'intérieur d'une couronne 1 fixe formant une cage et est relié aux supports de volets roulants, ladite couronne possède sur sa périphérie intérieure une pluralité d'évidements 6 se développant à la façon d'un rayon. Les dimensions des surfaces concaves 7 et 8 et la forme des galets 4 de blocage sont choisies de manière à ce qu'un galet de blocage normalement au repos au fond de cette cavité, puisse passer à l'intérieur de ladite couronne lors de la rotation de l'arbre sans qu'il y ait coincement au niveau des sommets desdits évidements. Le matériau de construction des galets de blocage est de dureté inférieure à celle des autres éléments constitutifs du dispositif pour ne pas détériorer les usinages pratiqués dans ladite couronne 1 et ladite platine 3.

Le mode opératoire du dispositif limiteur de vitesse est décrit ci-dessous.

Si le volet roulant exécute un mouvement montant ou descendant trop brusque ou qu'il y a rupture de l'organe de commande, la platine 3 de par sa masse plus importante est mise en rotation relative autour de l'arbre 2, le moment d'inertie crée un différentiel de vitesse entre ledit arbre 2 et ladite platine 3, les galets de blocage qui sont au contact avec le bord des rainures 9 et le fond des rampes 7 et 8 des surfaces concaves sont entraînés vers l'extérieur, subissent un décalage angulaire, se retrouvent dans une situation où les sommets des galets 4 se logent à l'intérieur des évidements 6 pratiqués dans la couronne 1 et provoquent donc le blocage de l'arbre.

L'autre possibilité de blocage résulte d'une vitesse de rotation trop élevée de l'arbre 2 ; sous l'effet de la force centrifuge, les galets de blocage 4 vainquent la traction du ressort 5 et s'écartent du fond des rampes 7, 8 des surfaces concaves.

Au contact de la couronne 1, ils subissent un décalage angulaire et viennent provoquer le blocage de l'arbre 2 par coincement entre les rampes 7, 8 et les évidements 6 de la couronne 1.

L'opérateur supprime alors la tension existante sur l'organe de commande, les ressorts de rappel 5 en prise par des moyens connus avec lesdits galets, qui traversent de part en part et radialement l'arbre 2 et la platine 3, les ramènent dans la position stable d'origine.

La lecture de la description qui précède montre que l'invention apporte une nouveauté dans l'emploi de dispositifs limiteurs de vitesse ; en effet, il permet par son action préventive aussi bien dans le sens de la montée que de la descente, d'améliorer la durée de vie des installations à base de volets roulants et si besoin, peut dans des cas extrêmes devenir un organe de sécurité absolue.

Il demeure bien entendu que la présente invention n'est pas limitée aux exemples de réalisation décrits et représentés ci-dessus, mais qu'elle en englobe toutes les variantes telles que spécifiées dans les revendications dépendantes.

## Revendications

1. Dispositif limiteur de vitesse pour volets roulants caractérisé en ce qu'une couronne (1) solidaire des supports du volet roulant et fixe par rapport à son arbre (2), possède une pluralité d'évidements (6) répartis sur la périphérie intérieure de ladite couronne (1), destinés à recevoir les éléments de blocage (4), un arbre (2) solidaire du tube d'enroulement, éventuellement relié avec celui-ci par l'intermédiaire d'un système multiplicateur de vitesse, concentrique à la couronne, présente sur son contour des surfaces concaves (7, 8) diamétralement opposées, une platine coaxiale (3) et extérieure à l'arbre de rotation, libre en rotation par rapport à ce dernier, dispose d'une pluralité de rainures (9) radiales éventuellement de forme cylindrique et de dimensions suffisantes pour que les galets de blocage (4) soient en contact à la fois avec le bord desdites rainures (9) et le fond desdites surfaces concaves (7, 8), lesdits galets (4) sont maintenus en position par des ressorts (5) qui traversent radialement de part en part l'arbre (2) et la platine (3).

2. Dispositif selon la revendication 1, caractérisé en ce que les évidements (6) réalisés sur la périphérie intérieure de la couronne (1) sont adaptés à la forme des galets (4) de blocage.

3. Dispositif selon l'une des revendications 1 ou 2, caractérisé en ce que les rainures (9) pratiquées sur l'extérieur de la platine (3) sont adaptées à la forme des galets de blocage.

4. Dispositif selon l'une quelconque des revendications précédentes, caractérisé en ce que les ressorts (5) traversent de part en part et radialement ladite platine (3) et ledit arbre (2).

5. Dispositif selon l'une quelconque des revendications précédentes, caractérisé en ce que les galets (4) sont réalisés dans une matière plus tendre que celle des autres éléments constitutifs du dispositif afin de ne pas détériorer les usinages pratiqués dans ces derniers.

6. Procédé mettant en oeuvre le dispositif selon l'une quelconque des revendications précédentes, caractérisé en ce qu'il est basa sur l'utilisation du moment d'inertie créé par la platine (3) d'une part, de façon à ce que, grâce au différentiel de vitesse entre l'arbre (2) et la platine (3), les galets de blocage soient entraînés vers l'extérieur par les surfaces concaves (7,8), et d'autre part sur l'utilisation de la force centrifuge qui permet de vaincre la traction des ressorts (5) et d'écarter les galets (4) dans le cas de vitesse de rotation trop élevée.

## Patentansprüche

1. GeschwindigkeitsbegrenzungsvorrichLung für Rolläden, **dadurch gekennzeichnet**, **daß** ein mit den Trägern des Rolladens verbundener und bezüglich seiner Achse (2) fester Kranz (1) eine Anzahl von Aussparungen (6) aufweist, die auf dem Innenumfang des Kranzes (1) verteilt und dafür bestimmt sind, Blockierelemente (4) aufzunehmen, daß eine mit der Aufwickelhülse fest verbundene, gegebenenfalls mit dieser mittels eines Geschwindig-keits-Übersetzungssystems verbundene, mit dem Kranz konzentrische Achse (2) auf ihrem Umriß diametral gegenüberliegende konkave Flächen (7,8) aufweist, daß eine koaxiale und außerhalb der Rotationsachse gelegene, bezüglich der letzteren drehungsfreie Platine (3) eine Anzahl von radialen, gegebenenfalls zylindrischen Nuten (9) aufweist, die ausreichende Abmessungen aufweisen, daß die Blockierrollen (4) gleichzeitig mit dem Rand der Nuten (9) und dem Boden der konkaven Flächen (7,8) in Kontakt sind, und daß die Rollen (4) durch Federn (5) in Position gehalten werden, die die Achse (2) und die Platine (3) radial vollkommen durchlaufen.

2. Vorrichtung nach Anspruch 1, **dadurch gekennzeichnet**, **daß** die auf dem Innenumfang des Kranzes (1) ausgeführten Aussparungen (6) der Form der Blockier-rollen (4) angepaßt sind.

3. Vorrichtung nach einem der Ansprüche 1 oder 2, **dadurch gekennzeichnet**, **daß** die außen an der Platine (3) vorgesehenen Nuten (9) der Form der Blockierrollen angepaßt sind.

4. Vorrichtung nach einem der vorhergehenden Ansprüche, **dadurch gekennzeichnet**, **daß** die Federn (5) die Platine (3) und die Achse (2) vollkommen und radial durchlaufen.

5. Vorrichtung nach einem der vorhergehenden Ansprüche, **dadurch gekennzeichnet**, **daß** die Rollen (4) aus einem weicheren Material gebildet sind als die anderen Bestandteile der Vorrichtung, damit sie letztere nicht beschädigen.

6. Verfahren unter Verwendung der Vorrichtung nach einem der vorhergehenden Ansprüche, **dadurch gekennzeichnet**, **daß** es einerseits auf der Nutzung des von der Platine (3) erzeugten Trägheitsmoments derart, daß auf Grund der Geschwindigkeitsdifferenz zwischen der Achse (2) und der Platine (3) die Blockierrollen von den konkaven Flächen (7, 8) nach außen bewegt werden, und andererseits auf der Nutzung der Zentrifugalkraft beruht, welche es erlaubt, die Zugkraft der Federn (5) zu überwinden und bei einer zu hohen Drehgeschwindigkeit die Blockierrollen (4) zu entfernen.

## Claims

1. Speed limiting device for rolling shutters, characterized in that a ring (1), integral with the supports of the rolling shutter and fixed relative to its shaft (2), possesses a plurality of recesses (6) distributed around the internal periphery of said ring (1), the recesses being intended for receiving the blocking elements (4), a shaft (2) integral with the winding drum and possibly connected to it by means of a step-up gear system, concentric to the ring, has on its contour diametrally opposite concave surfaces (7, 8), a coaxial plate (3) external to the rotation shaft and free to rotate relative to it is provided with a plurality of radial slots (9), optionally of cylindrical form and of sufficient dimensions for the blocking wheels (4) to be simultaneously in contact with the edge of said slots (9) and the base of said concave surfaces (7, 8), said wheels (4) are kept in position by springs (5) which pass radially through the shaft (2) and the plate (3).

2. Device according to Claim 1, characterized in that the recesses (6) formed on the internal periphery of the ring (1) are adapted to the shape of the blocking wheels (4).

3. Device according to one of Claims 1 or 2, characterized in that the slots (9) formed on the exterior of the plate (3) are adapted to the shape of the blocking wheels.

4. Device according to any one of the preceding Claims, characterized in that the springs (5) pass radially from one side to the other through said plate (3) and said shaft (2).

5. Device according to any one of the preceding Claims, characterized in that the wheels (4) are made of a softer material than that of the other constituent elements of the device in order not to damage the machined finishes formed on these elements.

6. Process using the device according to any one of the preceding Claims, characterized in that it is based on the use of the moment of inertia created by the plate (3) on the one hand in such a way that, as a result of a differential of speed between the shaft (2) and the plate (3), the blocking wheels are entrained outwards by the concave surfaces (7, 8), and on the other hand on the use of the centrifugal force which enables the pull of the springs (5) to be overcome and the wheels (4) to be moved apart in the case of excessively high rotational speeds.
